# EUROPÄISCHE PATENTSCHRIFT

(11) **EP 0 992 976 B1**
(45) Veröffentlichungstag und Bekanntmachung des Hinweises auf die Patenterteilung: **23.11.2005**
(21) Anmeldenummer: 99116192.8
(22) Anmeldetag: 24.08.1999
(51) Int. Cl.: G10K 15/02

(54) **Kraftfahrzeug mit einer Vorrichtung zur elektroakustischen Geräuschrückführung**
Motor vehicle comprising a device for electro-acoustic sound feedback
Véhicule automobile avec un dispositif pour la boucle de contre-réaction électro-acoustique du son

(30) Priorität: 05.10.1998 DE 19845736
(43) Veröffentlichungstag der Anmeldung: 12.04.2000
(73) Patentinhaber: Bayerische Motoren Werke Aktiengesellschaft, 80809 München (DE)
(72) Erfinder: Spannheimer, Helmut, Dr., 85630 Neukeferloh (DE); Freymann, Raymond, Dr., 80935 München (DE); Dormeier, Herbert, 82110 Germering (DE)

(56) Entgegenhaltungen:
- DE-A- 4 442 233
- DE-A- 19 643 030
- US-A- 5 237 617

## Beschreibung

Die Erfindung betrifft ein Kraftfahrzeug mit einer Vorrichtung zur elektroakustischen Geräuschrückführung.

Bei Personenkraftfahrzeugen ist es bekannt, ein Sounddesign durchzuführen. Grundsätzlich sollte den Fahrzeuginsassen ein hohes Maß an Akustikkomfort geboten werden, wobei insbesondere auf einen geringen Geräuschpegel Wert zu legen ist. Andererseits soll der Fahrer aber auch den Betriebszustand des Motors exakt kennen, wozu eine Fahrgeräuschrückkopplung, insbesondere eine Rückkopplung des Motorgeräusches, zweckmäßig ist. Im übrigen gilt es, die Emissionsvorschriften (dazu gehören auch die Schallemissionen) einzuhalten.

Um diesen Zielkonflikt zu lösen, ist es bekannt, das Innengeräusch durch passive Abstimmmaßnahmen, beispielsweise durch Aggregatlagerungen, zu verändern.

Ferner ist neben einer guten Schalldämmung die synthetische Erzeugung von Innengeräuschen oder aber auch die Abspeicherung von Klangkomponenten und die elektroakustische Hinzufügung zu dem Innenraum eines Kraftfahrzeugs bekannt (vgl. EP 0 469 023 B1, DE 27 34 948 A1).

Eine Quelle mit starker Lastabhängigkeit stellen die Abgasanlage und der Ansaugtrakt dar. Eine Erhöhung des abgestrahlten Schalls aus diesen Anregungsquelten ist aber wegen den oben genannten strengen Emissions- und Außengeräuschvorschriften nicht zielführend. Im übrigen wird die Einleitung dieser Geräuschkomponenten in den Innenraum durch eine hohe Karosseriedämmung, die zur Minderung von Wind- und Rollgeräuschen und zur Unterdrückung störender, mechanischer Motorgeräuschkomponenten erforderlich ist, weitgehend unterbunden. Eine gezielte mechanische Einleitung in den Fahrzeug-Innenraum ist zwar prinzipiell möglich, hat sich aber bezüglich der Kosten und der Anordnung im Fahrzeug als nachteilig herausgestellt.

Bei synthetisierten Klangkomponenten kann in der Regel kein authentisch einem Motorgeräusch nachempfundenes Innengeräusch dargestellt werden.

Des Weiteren beschreibt die DE 44 42 233 A1 ein Geräuschkompensationssystem, bei dem ein von einem Motor erzeugtes reales Geräusch mit einem künstlich erzeugten Geräusch überlagert wird, um das reale Geräusch des Motors zu kompensieren.

Die US 5,237,617 beschreibt ein "Sound-Effekte erzeugendes System für Kraftfahrzeuge", bei welchem über Sensoren der Betriebszustand verschiedener Motorkomponenten erfasst und einem Analyzer zur Erzeugung eines Steuersignals zugeführt werden, und wobei in Abhängigkeit von diesem Analyzer-Steuersignal ein Digital Synthesizer ein künstliches Sound-Signal (beispielsweise das Motorgeräusch eines Bugattisportwagen) erzeugt.

Die US 5,692,052 beschreibt eine Motorgeräusch-Steuereinrichtung bei der über ein Mikrofon Geräusche innerhalb des Ansaugtraktes erfasst werden und bei der in Abhängigkeit von den erfassten Ansaugtraktgeräuschen und Motorbetriebsparametem wie Motordrehzahl neue Geräusche erzeugt und diese im Ansaug- und im Abgastrakt zur Erzeugung eines neuen Motor-Außengeräusches über Lautsprecher eingespeist werden.

Schließlich ist in der DE 196 43 030 A1 eine Geräuscherzeugungseinrichtung beschrieben, die zusätzlich zu anderen Faktoren auch abhängig von der Auswahlart für die Getriebeübersetzung (Schaltmodus oder Automatikmodus) Geräusche erzeugt.

Aufgabe der Erfindung ist es, auf einfache Art und Weise eine akustische Rückmeldung des Betriebszustands des Motors in den Innenraum eines Fahrzeugs sicherzustellen, ohne daß das Außengeräusch zu hoch wird oder die Karosseriedämmung vermindert werden müßte.

Diese Aufgabe wird durch die im Anspruch 1 angegebenen Merkmale erfüllt.

Ein wesentlicher Gedanke der Erfindung ist es, den Schalldruck im Ansaug- oder Abgastrakt aufzunehmen. Diese akustischen Quellen besitzen eine hohe Lastabhängigkeit. Die erfaßten Geräusche werden dann elektronisch verarbeitet und über eine Lautsprecheranlage in den Innenraum des Fahrzeugs eingespielt. Bereits bei einer sehr einfachen Ausführungsform der Erfindung kann ein naturgetreues akustisches Signal in den Fahrzeug-Innenraum übermittelt werden. Ein Fahrzeuginsasse empfindet dieses Signal nicht als synthetisiert oder künstlich dargestellt.

Vorzugsweise kann der Schalldruck in der Nähe der Ansaugluftöffnung oder im Ansauggeräuschdämpfer bzw. Luftfilterkasten erfaßt werden.

Von Vorteil ist es ferner, in der Signalverarbeitungseinheit ein oder mehrere Filter vorzusehen, mit der sich die Klangcharakteristik verändern und an verschiedene Fahrzeug- oder Motortypen anpassen läßt. Das Spektrum kann von einem sonoren "Brabbel"-Sound bis zu einem "Rennsport"-Sound je nach Anforderung variiert werden.

Bei weiteren Ausführungsformen der Erfindung kann die Signalverarbeitungseinheit so ausgebildet sein, daß das in den Innenraum des Kraftfahrzeugs eingespielte Geräuschsignal drehzahlabhängig verändert wird, um einen gewünschten Pegelverlauf - beispielsweise einen sehr gleichmäßigen Innengeräuschverlauf über der Drehzahl - zu erzielen.

Auf diese Art kann auch eine Verstärkung eines Dynamikeindrucks erreicht werden.

Möglich ist ebenfalls eine lastabhängige Veränderung des eingespielten Geräusches. Dazu müßte lediglich das Fahrpedal oder Drosselklappenstellungssignal von der Signalverarbeitungseinheit aufgenommen und entsprechend berücksichtigt werden.

Ferner ist es möglich, eine geschwindigkeitsabhängige Lautstärke- oder Klangcharakteristikanpassung durchzuführen. Eine Anpassung des eingespielten Geräusches ist überdies in Abhängigkeit von der Getriebeübersetzungswahl oder einer Kick-Down-Betätigung möglich. Überdies sind natürlich auch Geräuschanpassung in Abhängigkeit von anderen Größen durchführbar.

Beim Einsatz von Filtern kann man natürlich auch die Frequenzgangcharakteristik in Abhängigkeit von den vorgenannten Parametern Drehzahl, Last und Geschwindigkeit verändern. Dadurch läßt sich ebenso eine gewünschte Klangcharakteristik erreichen.

Natürlich ist es auch ohne weiteres möglich, andere Parameter der Signalverarbeitungseinheit zuzuführen, die die vom Schallsdrucksensor kommenden Signale in Abhängigkeit von solchen Parametern verändern kann.

Eine besonders vorteilhafte Ausführungsform ist dadurch gekennzeichnet, daß eine Schalteinheit vorgesehen ist, mit welcher die Vorrichtung deaktivierbar oder aktivierbar ist. Dazu können entweder der Schalldrucksensor oder die Signalverarbeitungseinheit oder die Lautsprechereinheit abgeschaltet werden. Mit dieser Maßnahme läßt sich die Geräuschquelle, wie vom Fahrzeugbediener gewünscht, zu- oder abschalten. Die Deaktivierung oder die Aktivierung kann natürlich auch in Abhängigkeit von bestimmten Fahrbetriebsbedingungen ausgewählt werden. Beispielsweise ist es möglich, daß die Vorrichtung bei einem Automatikgetriebe mit manuellem Schaltbetrieb (Steptronik) nur im manuellen Schaltbetrieb aktiviert wird, also dann, wenn ein Fahrzeugbediener eine eher sportliche Fahrweise wünscht. Im normalen Automatikbetrieb könnte die Vorrichtung deaktiviert sein, so daß eine leisere Akustik gegeben ist. Natürlich kann die die Deaktivierung und Aktivierung auch mit einer Einstellung der Motorcharakteristik oder jeglicher anderer Signale gekoppelt werden.

Insgesamt ist durch die Vorrichtung eine besonders einfache akustische Rückmeldung mit angenehm klingenden Klangkomponenten zu erzeugen. Das System erhöht insbesondere bei Fahrzeug mit hoher Leistung die Fahrsicherheit und unterstützt den Fahrer akustisch.

Da die Vorrichtung nur das Innengeräusch beeinflußt, erfolgt die verstärkte akustische Rückmeldung an die Fahrzeuginsassen ohne daß die Umwelt belastet wird. Insbesondere wird über die Vorrichtung lediglich das bereits natürliche Motorgeräusch aus dem Ansaug- oder dem Abgastrakt in den Innenraum eines Fahrzeugs eingespielt, so daß ein natürliches, dem jeweiligen Fahrzeugtyp anpaßbares Klangbild erzielbar ist.

Die Erfindung wird nachfolgend anhand eines Ausführungsbeispiels mit Bezug auf die Zeichnungen näher erläutert, die Zeichnungen zeigen in
- Fig. 1: eine schematische graphische Darstellung der Vorrichtung in einem Kraftfahrzeug angeordnet und
- Fig. 2: eine schematische Schaltskizze eines Ausführungsbeispiels der Vorrichtung.

In Fig. 1 ist ein Kraftfahrzeug in Draufsicht schematisch dargestellt, welches einen Motor mit einem Ansaugtrakt 18 zeigt. Im nur schematisch dargestellten Ansaugtrakt 18 ist ein Schalldrucksensor 12 in Form eines Mikrophons dargestellt, welches die natürlichen Motorgeräusche im Ansaugbereich aufnimmt und über eine Leitung an eine Signalverarbeitungseinheit 14 abgibt. Die Signalverarbeitungseinheit 14 verarbeitet die Signale vom Schalldrucksensor 12 und gibt sie an eine Lautsprechereinheit 16 ab, die die von der Signalvorrichtungseinheit 14 erzeugten Signale in akustische Signale umwandelt. Als Lautsprecher können separate Lautsprecher oder aber auch die Lautsprecher einer Audioanlage eines Fahrzeugs verwendet werden. Die Signalverarbeitungseinheit 14 filtert und verstärkt im vorliegenden Fall die vom Schalldrucksensor 12 abgegebenen Signale.

Ein Beispiel für eine Signalverarbeitungseinheit ist in Form einer schematischen Schaltskizze in Fig. 2 dargestellt. Dabei wird das Signal vom Schalldrucksensor 12 zunächst durch einen Hochpaßfilter 20 geschickt, um niederfrequente Schallanteile, die zu großen Membranbewegungen führen würden, zu eliminieren. Das vom Hochpaßfilter 20 abgegebene Signal wird in zwei Zweige aufgespaltet. In einem Zweig wird das Signal durch einen Tiefpaßfilter 22 geführt und dann im wesentlichen an ein Potentiometer 26 geleitet, welches je nach seiner Einstellung ein mehr oder minder abgeschwächtes Signal an einen Addierer (+) weitergibt.

Das Signal in dem anderen Zweig läuft zu einem weiteren Potentiometer 24 im wesentlichen ungefiltert und besitzt daher Breitbandanteile. Nach dem Potentiometer 24 wird es ebenfalls dem Addierer (+) zugeführt. Im Addierer werden die beiden in den verschiedenen Zweigen geführten Signale gewichtet zusammenaddiert und durch einen weiteren Tiefpaßfilter 28 geschickt, in dem sie nach oben begrenzt werden. Schließlich werden die so verarbeiteten Signale in einem Verstärker 30 verstärkt und an die Lautsprecher 16 des Fahrzeugs abgegeben. Diese wandeln das so erzeugte elektrische Signal in ein akustisches Signal um, welches im wesentlichen ein gefiltertes, natürliches Abbild des im Ansaugtrakt aufgenommenen Geräusches darstellt. Durch eine Veränderung der Gewichtungsfaktoren durch Justierung der Potentiometer 24 und 26 zwischen Breitband und Tiefpaßanteil läßt sich der Klangeindruck einfach verstellen. Die Justierung erfolgt beim vorliegenden Ausführungsbeispiel manuell.

Gemäß einer alternativen Ausführungsform kann die Verstellung der Gewichtsfaktoren auch aufgrund der Drosselklappenstellung, des Drehzahlsignals oder der Geschwindigkeit erfolgen. Zu diesem Zweck könnte die Signalverarbeitungseinheit 14 an einen CAN-Bus angeschlossen sein und noch eine zusätzliche Steuerungseinheit besitzen, die die Steuerung der Potentiometer 24 und 26 in Abhängigkeit von den gewählten Parametern übernimmt.

Natürlich können alternativ auch andere als die vorgenannten Parameter zur Steuerung von Gewichtungsfaktoren gewählt werden. Im übrigen ist es auch möglich, andere Filter zur Veränderung des Klanges zu verwenden.

Die dargestellte Ausführungsform ist auch lediglich eine einfache Version einer Geräuschrückführungsvorrichtung, die das im Ansaug- bzw. Abgastrakt aufgenommene natürliche Motorgeräusch in den Innenraum führt.

## Patentansprüche

1. Kraftfahrzeug (10) mit einer Vorrichtung zur elektroakustischen Geräuschrückführung, wobei die Vorrichtung umfasst:
- einen im Ansaug- (18) oder Abgastrakt des Kraftfahrzeuges (10) angeordneten Schalldrucksensor (12),
- eine Signalverarbeitungseinheit (14), welche mit dem Schalldrucksensor (12) verbunden ist und Signale vom diesem erhält und verarbeitet, wobei die Verarbeitung durch Filterung und Verstärkung der vom Schalldrucksensor (12) erfassten Signale erfolgt,
- und eine nur das Innengeräusch des Fahrzeugs beeinflussende Lautsprechereinheit (16) mit zumindest einem Lautsprecher, welche mit der Signalverarbeitungseinheit (14) verbunden ist und welche die erhaltenen und verarbeiteten Signale in den Innenraum des Kraftfahrzeugs einspielt, wobei die erhaltenen und verarbeiteten Signale durch den mindestens einen Lautsprecher der Lautsprechereinheit (16) in ein akustisches Signal umgewandelt werden, welches ein gefiltertes, natürliches Abbild des im Ansaug- oder im Abgastrakt aufgenommenen Geräusches darstellt.

2. Kraftfahrzeug nach Anspruch 1,
**dadurch gekennzeichnet,**
**daß** als Lautsprechereinheit (16) eine Audioanlage des Kraftfahrzeuges (10) dient.

3. Kraftfahrzeug nach Anspruch 1 oder 2,
**dadurch gekennzeichnet,**
**daß** die Signalverarbeitungseinheit (14) zumindest eine Filtereinrichtung (20, 22, 28) zur Veränderung der Klangcharakteristik des vom Schalldrucksensor (12) aufgenommenen Geräusches enthält.

4. Kraftfahrzeug nach einem der vorhergehenden Ansprüche,
**dadurch gekennzeichnet,**
**daß** die Signalverarbeitungseinheit (14) derart ausgebildet ist, um das Geräusch, insbesondere dessen Lautstärke oder dessen Frequenzgangcharakteristik, drehzahlabhängig zu verändern.

5. Kraftfahrzeug nach einem der vorhergehenden Ansprüche,
**dadurch gekennzeichnet,**
**daß** die Signalverarbeitungseinheit (14) derart ausgebildet ist, um das Geräusch, insbesondere dessen Lautstärke oder dessen Frequenzgangcharakteristik, lastabhängig zu verändern.

6. Kraftfahrzeug einem der vorhergehenden Ansprüche,
**dadurch gekennzeichnet,**
**daß** die Signalverarbeitungseinheit (14) derart ausgebildet ist, um das Geräusch, insbesondere dessen Lautstärke oder dessen Frequenzgangcharakteristik, geschwindigkeitsabhängig zu verändern.

7. Kraftfahrzeug nach einem der vorhergehenden Ansprüche,
**dadurch gekennzeichnet,**
**daß** die Signalverarbeitungseinheit (14) derart ausgebildet ist, um das Geräusch, insbesondere dessen Lautstärke oder dessen Frequenzgangcharakteristik, in Abhängigkeit von der eingestellten Getriebeübersetzungsstufe oder einem Kick-Down-Betrieb zu verändern.

8. Kraftfahrzeug nach einem der vorhergehenden Ansprüche,
**dadurch gekennzeichnet,**
**daß** eine Schalteinheit vorgesehen ist, mit welcher der Schalldrucksensor (12), die Signalverarbeitungseinheit (14) oder die Lautsprechereinheit (16) deaktivierbar oder aktivierbar ist.

9. Kraftfahrzeug nach Anspruch 8,
**dadurch gekennzeichnet,**
**daß** die Schalteinheit auf bestimmte Fahrbetriebsbedingungen anspricht.

## Claims

1. A motor vehicle (10) with a device for electro-acoustic sound feedback, wherein the device comprises:
- a sound pressure sensor (12) arranged in the intake section (18) or exhaust section of the motor vehicle (10),
- a signal processing unit (14), which is connected to the sound pressure sensor (12) and receives and processes signals therefrom, wherein the processing takes place by filtering and amplifying the signals detected by the sound pressure sensor (12),
- and a loudspeaker unit (16), influencing only the internal sound of the vehicle with at least one loudspeaker, which loudspeaker unit is connected to the signal processing unit (14) and introduces the received and processed signals into the interior of the motor vehicle, wherein the received and processed signals are converted by the at least one loudspeaker of the loudspeaker unit (16) into an acoustic signal which is a filtered, natural reproduction of the sound picked up in the intake section or in the exhaust section.

2. A motor vehicle according to claim 1, **characterised in that** an audio system of the motor vehicle (10) is used as the loudspeaker unit (16).

3. A motor vehicle according to claim 1 or 2, **characterised in that** the signal processing unit (14) contains at least one filter device (20, 22, 28) for changing the tone characteristic of the sound picked up by the sound pressure sensor (12).

4. A motor vehicle according to any one of the preceding claims, **characterised in that** the signal processing unit (14) is formed in such a way as to change the sound, more especially the volume thereof or frequency response characteristic thereof, as a function of rotational speed.

5. A motor vehicle according to any one of the preceding claims, **characterised in that** the signal processing unit (14) is formed in such a way as to change the sound, more especially the volume thereof or the frequency response characteristic thereof, as a function of load.

6. A motor vehicle according to any one of the preceding claims, **characterised in that** the signal processing unit (14) is formed in such a way as to change the sound, more especially the volume thereof or the frequency response characteristic thereof, as a function of speed.

7. A motor vehicle according to any one of the preceding claims, **characterised in that** the signal processing unit (14) is formed in such a way as to change the sound, more especially the volume thereof or the frequency response characteristic thereof, as a function of the adjusted transmission ratio stage or a kick-down mode.

8. A motor vehicle according to any one of the preceding claims, **characterised in that** a switching unit is provided, with which the sound pressure sensor (12), the signal processing unit (14) or the loudspeaker unit (16) can be deactivated or activated.

9. A motor vehicle according to claim 8, **characterised in that** the switching unit responds to specific driving mode conditions.

## Revendications

1. Véhicule automobile (10) avec un dispositif de réintroduction de bruit électro-acoustique, le dispositif comprenant :
- un capteur de pression acoustique (12) disposé dans le système d'aspiration (18) ou de gaz d'échappement du véhicule automobile (10),
- une unité de traitement de signaux (14) reliée au capteur de pression acoustique (12) qui reçoit puis traite les signaux, le traitement comprenant le filtrage et l'amplification des signaux enregistrés par le capteur de pression acoustique (12), et
- une unité de haut-parleurs (16) n'influençant que le bruit intérieur du véhicule, avec au moins un haut-parleur relié à l'unité de traitement de signaux (14) qui introduit les signaux reçus et traités dans l'habitacle du véhicule automobile, lesquels sont convertis par l'au moins un haut-parleur de l'unité de haut-parleurs (16) en un signal acoustique qui représente une restitution filtrée naturelle du bruit enregistré dans le système d'aspiration ou de gaz d'échappement.

2. Véhicule automobile selon la revendication 1,
**caractérisé en ce que**
l'unité de haut-parleurs (16) est une installation audio du véhicule automobile (10).

3. Véhicule automobile selon la revendication 1 ou 2,
**caractérisé en ce que**
l'unité de traitement de signaux (14) comprend au moins un dispositif de filtration (20, 22, 28) pour modifier la caractéristique sonore du bruit enregistré par le capteur de pression acoustique (12).

4. Véhicule automobile selon l'une quelconque des revendications précédentes,
**caractérisé en ce que**
l'unité de traitement de signaux (14) est conçue pour modifier le bruit, notamment l'intensité sonore ou la caractéristique de réponse fréquentielle de celui-ci, en fonction de la vitesse de rotation.

5. Véhicule automobile selon l'une quelconque des revendications précédentes,
**caractérisé en ce que**
l'unité de traitement de signaux (14) est conçue pour modifier le bruit, notamment l'intensité sonore ou la caractéristique de réponse fréquentielle de celui-ci, en fonction de la charge.

6. Véhicule automobile selon l'une quelconque des revendications précédentes,
**caractérisé en ce que**
l'unité de traitement de signaux (14) est conçue pour modifier le bruit, notamment l'intensité sonore ou la caractéristique de réponse fréquentielle de celui-ci, en fonction de la vitesse.

7. Véhicule automobile selon l'une quelconque des revendications précédentes,
**caractérisé en ce que**
l'unité de traitement de signaux (14) est conçue pour modifier le bruit, notamment l'intensité sonore ou la caractéristique de réponse fréquentielle de celui-ci, en fonction du niveau de transmission réglé ou d'une rétrogradation forcée.

8. Véhicule automobile selon l'une quelconque des revendications précédentes,
**caractérisé en ce qu'**
une unité de commutation est prévue, elle permet de désactiver ou d'activer le capteur de pression acoustique (12), l'unité de traitement de signaux (14) ou l'unité de haut-parleurs (16).

9. Véhicule automobile selon la revendication 8,
**caractérisé en ce que**
l'unité de commutation réagit à des conditions de fonctionnement déterminées.
